# EUROPÄISCHE PATENTSCHRIFT

(11) **EP 2 127 780 B1**
(45) Veröffentlichungstag und Bekanntmachung des Hinweises auf die Patenterteilung: **05.12.2012**
(21) Anmeldenummer: 08009465.9
(22) Anmeldetag: 23.05.2008
(51) Int. Cl.: B22D 11/08

(54) **Kaltstrangkopf-Abdichtsystem in einer Kokille einer Stranggiessanlage zum Giessen grossformatiger Vorprofile**
Dummy bar head seal system in a mould of a bar casting assembly for casting large-scale preliminary forms
Système d'étanchéité d'une tête de fausse barre dans une coquille d'une installation de coulée continue pour couler des ébauches de profilés de grand format

(43) Veröffentlichungstag der Anmeldung: 02.12.2009
(73) Patentinhaber: CONCAST AG, 8027 Zürich (CH)
(72) Erfinder: Meier, Thomas, 8200 Schaffhausen (CH)
(74) Vertreter: Luchs, Willi

(56) Entgegenhaltungen:
- EP-A- 0 234 299
- EP-A- 1 249 287
- DE-A1- 3 230 183
- DE-A1-102004 046 333
- US-A- 3 262 161
- US-A- 3 587 716

## Beschreibung

Die Erfindung betrifft ein Kaltstrangkopf-Abdichtsystem in einer Kokille einer Stranggiessanlage zum Giessen grossformatiger Vorprofile, mit einer den Spalt zwischen dem Kaltstrangkopf und der Kokille abdichtenden Flachdichtung, sowie einer die Flachdichtung am Kaltstrangkopf festhaltenden Verpackungsplatte, welche annähernd die Querschnittsform des Kokillenprofils aufweist und die Flachdichtung vollumfänglich überdeckt.

Aus DE 10 2004 04633 ist eine Anfahrvorrichtung für eine Stranggiessanlage mit einem Dichtelement zwischen Kopfglied und flüssigen Stahlbekannt. Der Nachteil dieser Anlage ist, dass die Halterung für die Dichtung nicht in der Ebene, der Dichtung, verschiebbar ist.

In DE 32 30 183 wird eine Stranggiessanlage, insbesondere eine Horizontalstranggiessanlage, beschrieben, welche eine verformbare Dichtung zwischen dem Anfahrtskopf und dem flüssigen Stahl aufweist. Der Nachteil dieser Anlage ist, dass die Halterung für die Dichtung nur in Längsrichtung verschiebbar ist.

EP 1 249 287 offenbart eine Verfahren und Vorrichtung zum Anfahren einer Stranggiessanlage. In dieser Anlage kann die Befestigung der Dichtung nur in der Längsachse verschoben werden.

US 3 587 716 beschreibt eine Vorrichtung für eine Stranggiessanlage in horizontaler Richtung. Die Dichtung ist eingeklemmt zwischen zwei Platten welche nur in der Längsrichtung verschiebbar sind. Dieser Nachteil führt bei grossen Kokillen zu Lecks.

In US 3 262 161 wird ein Anfahrtskopf für eine Stranggiessanlage beschrieben. Bei der Dichtung ist dessen Halterung nicht verschiebbar.

Aus EP 0 234 299 ist ein Kaltstrangkopf-Dichtsystem bekannt welches eine feuerfeste Flachdichtung aufweist. Diese wird zwischen einem Verbindungselement und dem Unterteil befestigt. Nachteil ist das nicht verschiebbare Verbindungselement.

Stranggiessanlagen dieser Art werden beispielsweise zum Erzeugen grosser sogenannter Beam-Blank-Formate mit einem Doppel-T-Profil von über 800 mm Länge, über 400 mm Flanschbreite und etwa 120 mm Stegdicke eingesetzt. Der Kaltstrangkopf dient bekanntlich mitunter dazu, die Kokille vor und während des Angiessvorganges unten dicht abzuschliessen.

Beim Giessen wird die Schmelze durch ein Giessrohr in den Innenraum der Kokille eingefüllt und sie erstarrt dort bis zu einem Grad, bei dem man sie mit dem Kaltstrangkopf als Warmstrang abziehen kann. Zur Kompensation der beim Erstarrungsprozess entstehenden Schrumpfung des Stranges in der Kokille verläuft letztere eine Konizität bildend von oben nach unten leicht schräg. Da grosse Beam-Blank-Formate langsamer gegossen werden als kleinere Formate, benötigt man für sie eine relativ grosse Konizität in der Kokille. Der Kokilleneintritt ist deshalb bei solchen Formaten um ca. 6-12 mm grösser als der Austritt.

Der Kaltstrangkopf mit der zugehörigen Verpackung wird vor Giessbeginn oberhalb der Kokille montiert und anschliessend In die Kokille eingezogen, bis er darin die Angiessstellung erreicht hat. Da die Verpackung bei den bekannten Systemen starr ist, entsteht dort durch die Konizität der Kokille ein Spalt an der inneren Schulter des Profils. Bei grossen Formaten hat er eine unzulässige Spaltbreite. Gerade in der Angiessstellung muss aber die Kaltstrangverpackung einwandfrei dichten, um zu verhindern, dass beim Angiessen Schmelze aus dem Innenraum der Kokille herausfliesst. Die bisher bekannten Systeme eignen sich daher nicht zum Giessen von besonders grossformatigen Profilen.

Der Erfindung liegt die Aufgabe zugrunde, die oben genannten Nachteile zu vermeiden und eine Kaltstrangverpackung zu schaffen, die beim Angiessen auch bei besonders grossen Formaten die volle Dichtigkeit der Kaltstrangverpackung gewährleistet.

Diese Aufgabe wird erfindungsgemäss durch ein Kaltstrang Kopf-Abdichtsystem gemäß Anspruch 1 gelöst, wobei die die Flachdichtung festhaltende Verpackungsplatte um einen von der Konizität der Kokille abhängigen Betrag zur Kokillenmitte hin verstellbar ist.

Dadurch ist es möglich, beim Einziehen des Kaltstrangkopfes den schrägen Verlauf der Kokille mit der sich zusammenziehenden Verpackungsplatte soweit auszugleichen, dass der Dichtspalt zwischen Verpackungsplatte und Kokille allseits gleichmässig bleibt. Dadurch kann ihn die Flachdichtung auch beim Giessen besonders grosser Formate voll abdichten.

Zwecks einer einfachen Konstruktion und einer sicheren Arbeitsweise sieht die Erfindung ferner vor, dass die Verpackungsplatte zweiteilig ausgebildet ist, wobei beide Plattenhälften zur Kokillenmitte hin verschiebbar sind und durch einen Abstand zueinander getrennt sind, dessen Breite von der Konizität der Kokille abhängig ist. Beim Einziehen des Kaltstrangkopfes in die Kokille werden die Plattenhälften im Millimeterbereich innerhalb des Abstandes eingezogen. Bei entsprechender Bemessung des Abstandes kann man auf diese Weise den schrägen Verlauf der Kokille vollständig kompensieren.

Zur Vereinfachung der Fertigung ist es ebenfalls von Vorteil, wenn der Abstand mittig gebildet ist. Dadurch ist es möglich, beiden Plattenhälften identisch auszubilden.

Im Sinne einer stabilen Halterung der verschiebbaren Plattenhälften weist der Kaltstrangkopf erfindungsgemäss eine beide Plattenhälften überdeckende einteilige Verpackungsplatte auf, die an den Kaltstrangkopf geklemmt ist. Die Plattenhälften sind somit flächenmässig durch die einteilige Verpackungsplatte sicher gehalten, ohne ihre Verschiebbarkeit zu beeinträchtigen.

Die einteilige Verpackungsplatte ist zweckmässigerweise an den Kaltstrangkopf mit auf diesem befestigten Zugankern geklemmt. Die Zuganker dienen auch in bekannter Weise zur Aufnahme der zwischen Kaltstrang und Warmstrang wirkenden Zugkräfte.

Zur freien Beweglichkeit der verschiebbaren Plattenhälften im Bereich der Zuganker sieht die Erfindung vor, dass die Plattenhälften mit als Langlöcher ausgebildeten Durchgangslöchern für die Zuganker versehen sind.

Zwecks einer einwandfreien Aufnahme der wirkenden Kräfte beim Einziehen der Flachdichtung ist die einteilige Verpackungsplatte erfindungsgemäss mit einer in Längsrichtung verlaufenden Verstärkungsrippe versehen, womit ihre Steifigkeit insbesondere im Stegbereich verbessert wird.

Die Erfindung wird nachfolgend anhand eines Ausführungsbeispiels unter Bezugnahme auf die Zeichnung näher beschrieben. Es zeigen:
- Fig. 1: eine erfindungsgemässe Kaltstrangverpackung, in der Seitenansicht und in der Angiessstellung dargestellt,
- Fig. 2: die Kaltstrangverpackung nach Fig. 1 in Draufsicht,
- Fig. 3: die Flachdichtung des Kaltstrangkopfes nach Fig. 1 in Draufsicht,
- Fig. 4: die zweiteilige Verpackungsplatte des Kaltstrangkopfes nach Fig. 1 ebenfalls in Draufsicht,
- Fig. 5: die einteilige Verpackungsplatte des Kaltstrangkopfes nach Fig. 1 von oben,
- Fig. 6: die Kokille gemäss Fig. 1 schematisch in Draufsicht dargestellt,
- Fig. 7: schematisch einen Schnitt durch die Kokille entlang der Linie VII - VII in Fig. 7 mit einer Veranschaulichung der Kaltstrangverpackung in verschiedenen Positionen, und
- Fig. 8: schematisch einen Teilschnitt der Kokille und einem Teil des Kaltstrangkopfes gemäss Fig. 7.

Der in den Figuren 1 bis 8 gezeigte Kaltstrangkopf 1 ist mit einer erfindungsgemässen Kaltstrangverpackung 2 ausgestattet. Er ist in der Startstellung vor Beginn des Giessvorganges dargestellt, in welcher er den Innenraum einer Kokille 3 zum Giessen eines grossformatigen Beam-Blank Doppel-T-Profils von ca. 800 mm Breite, 400 mm Flanschbreite und 120 mm Stegdicke unten abschliesst. Oberhalb des Kaltstrangkopfes 1 befindet sich mindestens ein in die Kokille 3 ragendes Giessrohr 4, durch welches beim Giessen Stahlschmelze in den Innenraum der Kokille 3 eingefüllt wird. Unterhalb des Kaltstrangkopfes 1 ist dieser an einer Ausziehvorrichtung 5 angekoppelt, mittels derer der Strang aus der Kokille 3 gezogen wird.

Wie insbesondere aus den Figuren 1 und 2 ersichtlich, besteht die Kaltstrangverpackung 2 aus einer Flachdichtung 6 und zwei Verpackungsplatten 7 und 8, wobei die Verpackungsplatte 7 in zwei symmetrisch zueinander in einer Ebene liegenden Plattenhälften 7a, 7b geteilt ist, zwischen denen ein mittig angeordneter, durchgehender Abstand 9 von ca. 10 bis 20 mm vorhanden ist. Die Verpackungsplatte 8 dagegen ist einteilig und rechteckig ausgebildet und überdeckt die Plattenhälften 7a, 7b im Stegbereich. Die Verpackungsplatten 7 und 8 sind aus Stahlblech mit ca. 8-15 mm Blechdicke hergestellt.

Wie aus Fig. 3 ersichtlich, hat die Flachdichtung 6 die gleiche Aussenkontur wie die Innenkontur der Kokille, jedoch mit einem umfänglich kleinen Übermass von ca. 15 bis 25 mm. Sie kann aus Filz mit einer Dicke von ca. 6-12 mm, aber auch ohne weiteres aus jedem anderen Material mit vergleichbaren Eigenschaften, insbesondere hinsichtlich der mechanischen Festigkeit, der Elastizität und der Hitzebeständigkeit hergestellt werden.

Die Kaltstrangverpackung 2 wird am Kaltstrangkopf 1 ausserhalb der Kokille 3 montiert. Dabei wird die Flachdichtung 6 zwischen dem Kaltstrangkopf 1 und den Plattenhälften 7a, 7b überstehend eingeklemmt. Beim Einziehen des Kaltstrangkopfes 1 in die Kokille biegt sich dann die überstehende Flachdichtung um den Aussenrand der Plattenhälften 7a, 7b gegen die Innenwände der Kokille und dichtet den ca. 4-8 mm breiten Spalt zwischen Verpackungsplatten und Kokille rundum ab, damit aus dieser keine Stahlschmelze während des Angiessens herausfliesst.

Die einteilige Verpackungsplatte 8 ist ihrerseits gegen die beiden Plattenhälften 7a, 7b angedrückt und hat zusammen mit ihnen die Aufgabe, die beim Einziehen der Flachdichtung 6 wirkenden Kräfte im gesamten Profilbereich einschliesslich des Stegbereiches aufzunehmen.

Zur Befestigung der Kaltstrangverpackung 2 am Kaltstrangkopf 1 dienen Zuganker 10, 11 in Gestalt von Bolzen 12 welche mit dem unteren Teil 13 in den Kaltstrangkopf 1 eingesetzt und mit einem Querbolzen verriegelt wird, sowie einem oberen Gewindeteil 14, auf dem eine Mutter 15 aufgeschraubt ist. Die Plattenhälften 7a, 7b haben Langlöcher 16 bzw. 17 als Durchgangslöcher für die Zuganker 10 und 11. Die Muttern 15 sind gegen Andrückbüchsen 18 festgeschraubt, die ihrerseits gegen die einteilige Verpackungsplatte 8 angedrückt sind. Beim Montieren ist auf die Verschiebbarkeit der Verpackungsplatten zu achten, d.h. man darf die Muttern 15 nicht zu fest anziehen, ausser man legt einen Distanzring zwischen die Platten. Die Zuganker 10 und 11 übernehmen auch die Zugkräfte, die zwischen Warmstrang und Kaltstrang beim Ausziehen des Stranges wirksam sind.

Um die beiden Plattenhälften 7a, 7b insbesondere im Stegbereich sicher zu halten, ist die einteilige Verpackungsplatte 8 mit einer in Längsrichtung verlaufenden Verstärkungsrippe 23 versehen, die der Verpackungsplatte 8 eine höhere Steifigkeit im mittleren Bereich verleiht. Die Verstärkungsrippe 23 erstreckt sich zwischen den beiden Zugankern 10 und 11.

Für die Steifigkeit der Platte 8 können noch nicht näher dargestellte Verstärkungen vorgesehen sein.

Fig. 7 zeigt die Kokille 3 im Schnitt entlang der Linie VII - VII gemäss Fig. 6 und schematisch die Kaltstrangverpackung 2 in der Position 2.1 vor dem Einfahren, in der Position 2.2 unmittelbar nach dem Einfahren in die Kokille 3 und zusätzlich in der Position 2.3 beim Erreichen des unteren Endes der Kokille 3, wie dies vergrössert auch in Fig. 8 veranschaulicht ist.

Die Flachdichtung 6 steht rundum zu der oberhalb dieser befindlichen Verpackungsplatte 7 seitlich vor. Hierdurch wird sie von der Kokille 3 gleichmässig als Lasche 6' abgewinkelt und befindet sich damit zwischen der sich verstellenden Verpackungsplatte 7 und der Kokille und bildet rundum eine sichere Abdichtung. Bei der Abwärtsverschiebung des Kaltstrangkopfes 1 in der Kokille 3 wird die verstellbare Verpackungsplatte 7 durch die rundum an der Kokille anliegende Flachdichtung stets zur Kokillenmitte hin verschoben. Es wird damit gleichsam bewirkt, dass der Dichtspalt zwischen ihr und der Verpackungsplatte 7 gleichmässig bleibt. In der Position 2.2 unmittelbar nach dem Einfahren der Kaltstrangverpackung 2 befindet sich die Verpackungsplatte 7 im Verhältnis zu der kürzeren Verpackungsplatte 8 nach aussen geschoben, indessen in der Position 2.3 ist diese Verpackungsplatte 7 vergleichsweise mehr nach innen verschoben.

Dadurch ist sichergestellt, dass in der dargestellten Angiessstellung 2.3 die Flachdichtung 6 mit der rundum gebildeten Lasche 6' den Dichtspalt rundum und insbesondere auch an der inneren Schulter des Profils rundum abdichtet.

Hinsichtlich der Einziehbarkeit der Verpackungsplatte 7 ist es auch im Rahmen der Erfindung möglich, andere wirkungsmässig vergleichbare Elemente, wie etwa nachgiebige Plattenbereiche oder dergleichen vorzusehen. Es ist auch im Rahmen der Erfindung möglich, den Abstand 9 je nach Profilgeometrie anders als gleichmässig auszubilden bzw. anders als mittig in der Verpackungsplatte zu platzieren.

## Patentansprüche

1. Kaltstrangkopf-Abdichtsystem in einer Kokille einer Stranggiessanlage zum Giessen grossformatiger Vorprofile, mit einer den Spalt zwischen dem Kaltstrangkopf und der Kokille abdichtenden Flachdichtung (6), sowie einer die Flachdichtung am Kaltstrangkopf festhaltenden Verpackungsplatte (7), welche durch am Kaltstrangkopf befestigte Zuganker (10, 11) geklemmt ist und die Querschnittsform des Kokillenprofils aufweist und über die Flachdichtung (6) rundum seitlich vorsteht, **dadurch gekennzeichnet, dass**
die Verpackungsplatte (7) zwei zueinander in einer Ebene liegende Plattenhälften (7a, 7b) aufweist, die in einem Abstand (9) voneinander getrennt sind und in Abhängigkeit von der von oben nach unten leicht schräg gebildeten Konizität der Kokille (3) zur Kokillenmitte hin in Bezug auf die gebildete Ebene der Verpackungsplatten verstellbar sind.

2. Kaltstrangkopf-Abdichtsystem nach Anspruch 1, **dadurch gekennzeichnet, dass** die Verpackungsplatte (7) aus den zwei symmetrisch zueinander in einer Ebene liegenden Plattenhälften (7a, 7b) besteht, die in einem Abstand (9) voneinander getrennt sind, dessen Mindestbreite von der Konizität der Kokille (3) abhängig ist.

3. Kaltstrangkopf-Abdichtsystem nach Anspruch 1, **dadurch gekennzeichnet, dass** die Flachdichtung (6) rundum zu der oberhalb dieser befindlichen Verpackungsplatte (7) seitlich vorsteht, und sie damit von der Kokille (3) gleichmässig abgewinkelt wird und sich zwischen der Verpackungsplatte (7) und der Kokille (3) befindet und rundum eine sichere Abdichtung bildet.

4. Kaltstrangkopf-Abdichtsystem nach einem der Ansprüche 2 und 3, **dadurch gekennzeichnet, dass** eine die zweiteilige Verpackungsplatte (7) überdeckende einteilige Verpackungsplatte (8) vorgesehen ist, die am Kaltstrangkopf (1) montiert ist.

5. Kaltstrangkopf-Abdichtsystem nach Anspruch 4, **dadurch gekennzeichnet, dass** die einteilige Verpackungsplatte (8) gegen den Kaltstrangkopf (1) mit auf diesem befestigten Zugankern (10, 11) montiert ist.

6. Kaltstrangkopf-Abdichtsystem nach Anspruch 5, **dadurch gekennzeichnet, dass** die Plattenhälften (7a, 7b) der zweiteiligen Verpackungsplatte (7) mit als Langlöcher ausgebildeten Durchgangslöchern (16, 17) für die Zuganker (10, 11) versehen sind.

7. Kaftstrangkopf-Abdichtsystem nach einem der Ansprüche 4 bis 6, **dadurch gekennzeichnet, dass** die einteilige Verpackungsplatte (8) mit einer in Längsrichtung verlaufenden Verstärkungsrippe (23) versehen ist.

## Claims

1. System for sealing a dummy bar head in a mould of a continuous casting plant for casting large-format preliminary sections, with a flat gasket (6) sealing the gap between the dummy bar head and the mould, and a packing plate (7) fixing the flat gasket onto the dummy bar head, being clamped by tension rods (10, 11), which are fastened on the dummy bar, and having the cross-sectional form of the mould profile and over it the flat gasket (6) projects laterally all around, **characterised in that**
the packing plate (7) having two plate halves (7a, 7b) lying in relation to each other in a plane, which are separated from each other by a space (9) and are displaceable in relation to the formed plane of the packing plates in dependence to the conicity of the mould slightly angular from the top down towards the centre of the mould.

2. System for sealing a dummy bar head according to claim 1, **characterised in that** the packing plate (7) consists of the two plate halves (7a, 7b) lying symmetrically in relation to each other in a plane, which are separated from each other by a space (9), whose minimal width is a function of the conicity of the mould (3).

3. System for sealing a dummy bar head according to claim 1, **characterised in that** the flat gasket (6) projects laterally all around the packing plate (7) located above it, and it is thereby evenly bent downwards by the mould (3) and is positioned between the packing plate (7) and the mould (3) and forms a secure seal all around.

4. System for sealing a dummy bar head according to one of the claims 2 and 3, **characterised in that** a one-piece packing plate (8) is provided, which is mounted on the dummy bar head (1) and covers the two-part packing plate (7).

5. System for sealing a dummy bar head according to claim 4, **characterised in that** the one-piece packing plate (8) is mounted against the dummy bar head (1) with tension rods (10, 11) affixed thereto.

6. System for sealing a dummy bar head according to claim 5, **characterised in that** the plate halves (7a, 7b) of the two-piece packing plate (7) are provided with through holes (16, 17) in the form of slots for the tension rods (10, 11).

7. System for sealing a dummy bar head according to one of the claims 4 to 6, **characterised in that** the one-piece packing plate (8) is provided with a reinforcing rib (23) running in longitudinal direction.

## Revendications

1. Système d'étanchement pour tête de fausse barre dans une coquille d'une installation de coulée continue pour couler des ébauches de profilé, avec un joint plat (6) étanchant l'interstice entre la tête de fausse barre et la coquille et une plaque enveloppante (7) maintenant le joint plat sur la tête de fausse barre, cette première étant bloquée par des haubans (10, 11) et présentant la forme de coupe transversale du profilé de coquille, et le joint plat (6) saillant latéralement tout autour au-dessus de celle-ci, **caractérisé en ce que** la plaque enveloppante (7) présente deux moitiés (7a, 7b) de plaque juxtaposées dans un plan, séparées l'une de l'autre par un intervalle (9) et orientables, en fonction de la conicité légèrement oblique du haut vers le bas de la coquille (3), en direction du centre de la coquille par rapport au plan constitué des plaques enveloppantes.

2. Système d'étanchement pour tête de fausse barre selon la revendication 1, **caractérisé en ce que** la plaque enveloppante (7) est composée de deux moitiés (7a, 7b) de plaque juxtaposées symétriquement dans un plan, séparées l'une de l'autre par un intervalle (9) dont la largeur minimum dépend de la conicité de la coquille (3),

3. Système d'étanchement pour tête de fausse barre selon la revendication 1, **caractérisé en ce que** le joint plat (6) saille latéralement tout autour par rapport à la plaque enveloppante (7) située au-dessus de celui-ci, et **en ce qu'**il est ainsi coudé régulièrement par la coquille (3), se trouve entre la plaque enveloppante (7) et la coquille (3), et forme un étanchement sûr tout autour.

4. Système d'étanchement pour tête de fausse barre selon l'une des revendications 2 et 3, **caractérisé en ce qu'**une plaque enveloppante (8) d'une seule pièce recouvrant la plaque enveloppante (7) en deux parties est prévue, cette première étant montée sur la tête (1) de fausse barre.

5. Système d'étanchement pour tête de fausse barre selon la revendication 4, **caractérisé en ce que** la plaque enveloppante (8) d'une seule pièce est montée contre la tête (1) de fausse barre avec des haubans (10, 11) fixés sur cette dernière.

6. Système d'étanchement pour tête de fausse barre selon la revendication 5, **caractérisé en ce que** les moitiés (7a, 7b) de la plaque enveloppante (7) en deux parties sont pourvues de trous débouchants (16, 17) sous la forme de trous longitudinaux pour les haubans (10, 11).

7. Système d'étanchement pour tête de fausse barre selon l'une des revendications 4 à 6, **caractérisé en ce que** la plaque enveloppante (8) d'une seule pièce est prévue avec une nervure de renforcement (23) dans le sens longitudinal.
